# EUROPÄISCHE PATENTSCHRIFT

(11) **EP 3 804 563 B1**
(45) Veröffentlichungstag und Bekanntmachung des Hinweises auf die Patenterteilung: **23.07.2025**
(21) Anmeldenummer: 20194133.3
(22) Anmeldetag: 02.09.2020
(51) Int. Cl.: A47B 67/00, F21V 33/00

(54) **SPIEGELSCHRANK, INSBESONDERE FÜR EIN BADEZIMMER**
MIRROR CABINET, IN PARTICULAR FOR A BATHROOM
MEUBLE MIROIR, EN PARTICULIER POUR UNE SALLE DE BAINS

(30) Priorität: 11.10.2019 CH 13052019
(43) Veröffentlichungstag der Anmeldung: 14.04.2021
(73) Patentinhaber: W. Schneider + Co. AG, 8135 Langnau am Albis (CH)
(72) Erfinder: FREHNER, Sandro, 8722 Kaltbrunn (CH); FRIEDLI, Reto, 8880 Walenstadt (CH); FROHOFER, Stefan, 8332 Russikon (CH); DIETSCHE, Dominic, 9745 Sevelen (CH); STEINER, Armin, 7214 Grüsch (CH); ROCI, Argen, 8041 Zürich (CH)
(74) Vertreter: Luchs, Willi

(56) Entgegenhaltungen:
- CH-A2- 702 505
- DE-U1- 202007 006 782
- IT-A1- UB20 154 275
- US-A- 2 927 198
- US-A1- 2016 047 539
- US-B1- 6 231 205
- RETREAT DESIGN: "Perth Bathrooms: Nedlands", 8 January 2015 (2015-01-08), https://www.houzz.com/photos/perth-bathrooms-nedlands-modern-perth-phvw-vp~20075142, pages 1 - 1, XP055774504, Retrieved from the Internet <URL:https://www.houzz.com/photos/perth-bathrooms-nedlands-modern-perth-phvw-vp~20075142> [retrieved on 20210210]
- ILLUMINATED-MIRRORS: "k143 - LED Battery Cabinet", VIMEO, 1 February 2016 (2016-02-01), XP054981394, Retrieved from the Internet <URL:https://vimeo.com/132945532> [retrieved on 20210211]

## Beschreibung

Die Erfindung betrifft einen Spiegelschrank, insbesondere für ein Badezimmer, mit einem von einem Rahmen aus Längsprofilen umgrenzten Innenraum.

Ein bekannter Spiegelschrank gemäss der Druckschrift CH-A-705 813 ist mit einem rahmenförmigen Gehäuse und wenigstens einem an diesem durch Scharniere aufschwenkbar gehaltenen Spiegel versehen. Die Gehäusewände sind durch Eckverbindungen aneinander befestigt. Die aussenseitig angeordnete Lampe ist als Variante auf der Oberseite des Gehäuses in einer horizontalen Längsausdehnung mit einer Leuchtstoffröhre und einer lichtdurchlässigen Abdeckung platziert. Es sind Halterungen für die Aufnahme der Fassungen der Leuchtstoffröhren innenseitig der Schenkel befestigt. Damit ist eine ausreichende Beleuchtung eines Badezimmers ermöglicht.

In der Druckschrift CH 702 505 A2 ist ein Spiegelschrank mit einem Gehäuse und mit mindestens zwei jeweils mit einem Spiegel ausgestatteten Schiebetüren versehen. Zudem ist er mit einer äusseren Lichtquelle ausgestattet und bei dem unteren Rahmenteil des Gehäuses ist ein Raum für eine zusätzliche, indirekte Beleuchtung zugeordnet, der sich hinter einer Laufwerkschiene befindet. Diese Beleuchtung ist nicht in dieser äusseren Wandung und es ist kein lichtdurchlässiger, ins Innere des Schranks führender Wandteil enthalten.

Eine beleuchtete Einrichtung in einem Badezimmer gemäss der Druckschrift US 2016/047539 ist mit Seitenwänden und einer Rückwand versehen, bei denen im Innern des Schranks eine quere kastenförmige Halterung mit einem integrierten LED Streifen angeordnet ist, der vorderseitig oben in dieser elektronischen Halterung montierbar und oberhalb diesem ein lichtdurchlässiges Tablar aufgesetzt ist. Mit dieser kastenförmigen Halterung wird entsprechend Raum im Innern des Schranks benötigt.

In der Druckschrift IT UB20 154 275 A1 ist ein illuminierendes Element in einer Wandung eines Möbels mit einer von einem Scharnier schwenkbaren Türe angeordnet, welches aus einem kastenförmigen Profil, einem Streifenelement eines und einem transparenten Element zusammengesetzt ist. Bei der Wandung ist eine Ausnehmung mit einem Kanal für den Einbau des Profils gegen das Innere des Hohlraums vorgesehen.

Der Erfindung liegt die Aufgabe zugrunde, einen Spiegelschrank der eingangs genannten Art derart weiterzubilden, dass bei diesem im Innenraum bessere Sichtverhältnisse vorhanden sind, ohne dass der Benutzer durch das Licht geblendet wird.

Die Aufgabe ist erfindungsgemäss nach den Merkmalen des Anspruchs 1 gelöst.

Der erfindungsgemässe Spiegelschrank zeichnet sich dadurch aus, dass sein Innenraum optimal mit einer auf sehr einfache Weise geschaffenen Lichtquelle beleuchtet wird, die den jeweiligen Gegebenheiten vor Ort optimal anpassbar ist.

In diesem Sinne ist es gemäss der Erfindung vorgesehen, dass die Leuchtelemente innen bei der Seitenwand des Schranks über einen oder mehrere Teilbereiche eingebaut sind.

Bei Spiegelschränken, dessen Innenraum mit mindestens einem Ablagetablar versehen ist, ist es für eine angenehme Beleuchtung des Schrankinnern zweckmässig, wenn die Leuchtelemente je ein in einem Längsprofil des Rahmens bzw. des Ablagetablars befestigtes Blendenelement aufweisen, das vorzugsweise aus einem lichtdurchlässigen milchigen Kunststoff hergestellt ist.

Hierbei ist es im Sinne eines möglichst geräumigen, hindernisfreien Innenraums besonders vorteilhaft, wenn das Blendenelement mit seiner äusseren Sichtfläche bündig zur innenliegenden Aussenfläche des jeweiligen Längsprofils des Rahmens angeordnet ist, wobei letzteres, im Querschnitt gesehen, für eine ausreichende Stabilität mit vorzugsweise je zwei Kammern versehen ist.

Es ist auch zweckmässig, wenn das Blendenelement beim Längsprofil des Rahmens direkt bei der Rückwand des Spiegelschranks anschliesst.

Zur Erleichterung des Ein- und Ausbaus der Blende ist es auch von Vorteil, wenn das Blendenelement manuell in das Längsprofil des Rahmens eindrückbar ist.

Die Erfindung sieht ferner vor, dass die Beleuchtungseinrichtung mit Leuchtelementen bei wenigstens einer Seitenwand des Schranks versehen ist. Sie könnte zudem auf der Unter- und/oder Oberwand des recht- oder viereckigen Schrankrahmens integriert sein. Diese Leuchtelemente bestehen zweckmässigerweise aus LED-Lampen, die auf einem Trägerelement angebracht sind und in eine Ausnehmung des jeweiligen Längsprofils des Rahmens eingelegt sind.

Die Erfindung ist nachfolgend anhand von Ausführungsbeispielen unter Bezugnahme auf die Zeichnung näher erläutert. Es zeigen:
- Fig. 1: eine perspektivische Vorderansicht eines viereckigen Spiegelschranks mit zwei Ablagetablaren in Offenstellung seiner Spiegeltür;
- Fig. 2: einen perspektivischen Schnitt eines oberen Eckbereichs des Spiegelschranks nach Fig. 1;
- Fig. 3: einen Querschnitt des Spiegelschranks nach Fig. 1;
- Fig. 4: ein vergrösserter Querschnitt einer Beleuchtungseinrichtung nach Fig. 3; und
- Fig. 5: den vergrösserten Querschnitt der Beleuchtungseinrichtung nach Fig. 4 perspektivisch dargestellt.

Der in Fig. 1 gezeigte Spiegelschrank 1 besteht aus einem kastenförmigen Rahmen 2 aus Längsprofilen 3, einer Rückwand 4, zwei Seitenwänden 5, 6, einer Unterwand 7, einer Oberwand 8 und einer mittels Scharnieren 11, 12 aufklappbaren Spiegeltür 9 mit einem Spiegel 10. Die Spiegeltür 9 befindet sich in Offenposition und es ist noch die Schliessposition 10' des Spiegels angedeutet. Die Längsprofile 3 des Rahmens 2 umgrenzen den Innenraum 13 des Schranks, der seinerseits durch Ablagetablare 14, 15 in drei Teilbereiche unterteilt ist.

Ein solcher Spiegelschrank 1 wird üblicherweise in einem Badezimmer an einer Wand montiert. Er könnte aber auch in einer Umziehkabine oder ähnlichem verwendet werden. Auch seine Dimensionierung kann je nach Modell unterschiedlich ausgelegt sein.

Wie in Fig. 2 und Fig. 3 ersichtlich ist, sind die Längsprofile 3 der Seitenwände 5, 6 im Querschnitt mit zwei länglichen Kammern 16, 17, einer Ausnehmung 18 und einem rückseitigen U-Profil 4' ausgebildet, die hintereinander angeordnet sind. In diesen beiden länglichen Kammern 16, 17 sind Längsnuten 16', 17' gebildet.. Aussenseitig sind die Längsprofile 3 mit jeweils einer ebenen Wandung 8 versehen.

Erfindungsgemäss ist eine Beleuchtungseinrichtung 20 mit Leuchtelementen 19 bei den Seitenwänden 6, 7 in der jeweiligen Ausnehmung 18 im Innenraum des Spiegelschranks 1 angeordnet. Damit ist eine Beleuchtung innenseitig desselben geschaffen worden, mittels der in diesem keinerlei zusätzlicher Raum beansprucht und aber eine gesamte Ausleuchtung darin ermöglicht wird.

Die Beleuchtungseinrichtung 20 ist sehr vorteilhaft mit bandförmig ausgebildeten Leuchtelementen 19 mit reihenweise ausgestatteten LED-Lampen 22, 23 ausgerüstet. Im Prinzip könnten auch andere Leuchtelemente verwendet werden.

Die Leuchtelemente 19 sind in der Ausnehmung 18 direkt hinter einem Quersteg 29 bei der länglichen Kammer 17 des Längsprofils 3 angeordnet.

Zudem umfasst die Beleuchtungseinrichtung 20 ein die Leuchtelemente 19 abdeckendes Blendenelement 21 aus einem lichtdurchlässigen Material, wie milchiger Kunststoff oder Glas. Dieses Blendenelement 21 ist auf beiden Längsseiten mit je einem einrastenden Seitenabschluss 25, 26 derart geformt, dass es in korrespondierende Längsnuten 27, 28 in der Ausnehmung 18 des jeweiligen Längsprofils 3 eindrückbar ist. Zu diesem Zwecke ist zumindest der eine Seitenabschluss 25 biegbar ausgebildet.

Die Blendenelemente 21 sind mit ihren gegen das Innere gerichteten Sichtflächen 21' bündig zu denjenigen des jeweiligen Längsprofils 3 des Rahmens und direkt anschliessend an die Rückwand 5 des Schrankes angeordnet. Damit wird nicht noch zusätzlicher Raum innenseitig des Schranks benötigt und diese erfindungsgemässe Beleuchtungseinrichtung ist demzufolge kaum wahrnehmbar.

Je nach Wunsch oder bestimmten Gegebenheiten kann die Beleuchtungseinrichtung 20 bei den Seitenwänden, der Unter- bzw. Oberwand des viereckigen Rahmens 2 und/oder in der Rückwand 4 integriert sein.

Es ist ferner vorgesehen, dass die Beleuchtungseinrichtung beim Öffnen bzw. beim Schliessen des Spiegelschranks selbsttätig ein- bzw. ausgeschaltet wird.

Ausserdem kann vorgesehen sein, dass unterschiedliche Farben der Beleuchtungseinrichtung einstellbar oder programmiert sind, zum Beispiel weiss, rot, blau, grün etc.

Derartige Leuchtkörper können leicht im Schrank in mannigfaltigen Anordnungen eingebaut sein. Die damit beschaffene Innenbeleuchtung des Schranks erzeugt ein angenehmes sanftes Licht, dies aufgrund des einen oder mehreren entsprechend angeordneten Blendenelementen. Die Beleuchtungseinrichtung kann zusätzlich mit einem Dimmer ausgestattet sein, um die Lichtstärke wunschgemäss anpassen zu können.

## Patentansprüche

1. Spiegelschrank, insbesondere für ein Badezimmer, mit einem aus Längsprofilen gebildeten Rahmen (2) mit Seitenwänden (5, 6), einer Unter- und einer Oberwand (7, 8), und mit einer Rückwand (4) sowie mit oder ohne mindestens einem Ablagetablar (14, 15) versehen ist, wobei der Innenraum (13) bei der wenigstens einen Seitenwand (5, 6), der Unter-, der Oberwand (7, 8), des Rahmens (2), in der Rückwand (4) und/oder beim Ablagetablar (14, 15) mit einer Beleuchtungseinrichtung (20) mit einem oder mehreren Leuchtelementen (19) versehen ist, die als Indirektbeleuchtung eingebaut ist, wobei die Beleuchtungseinrichtung (20) mit dem wenigstens einen Leuchtelement (19) mindestens ein befestigtes Blendenelement (21) aufweist, das vorzugsweise aus einem lichtdurchlässigen Material, wie milchiger Kunststoff oder ähnlichem, besteht, **dadurch gekennzeichnet, dass** das jeweilige Blendenelement (21) mit seiner äusseren Sichtfläche (21') bündig zur innenliegenden Aussenfläche des jeweiligen Längsprofils des Rahmens (3) angeordnet ist, wobei das jeweilige Längsprofil (3) im Querschnitt gesehen mit wenigstens je einer im Querschnitt länglichen Kammer (16, 17) versehen ist.

2. Spiegelschrank nach Anspruch 1, **dadurch gekennzeichnet, dass** die Beleuchtungseinrichtung (20) innen bei der Seiten-, Ober- und/oder Unterwand (5 bzw. 6) des Rahmens (2) entlang eines oder mehreren Teilbereichen eingebaut ist.

3. Spiegelschrank nach Anspruch 1 oder 2, **dadurch gekennzeichnet, dass**
die Leuchtelemente (19) jeweils in einer Ausnehmung (18) direkt hinter einem Quersteg (29) bei der länglichen Kammer (17) des Längsprofils (3) angeordnet sind.

4. Spiegelschrank nach einem der Ansprüche 1 bis 3, **dadurch gekennzeichnet, dass**
das jeweilige Blendenelement (21) beidseitig mit je einem einrastenden Seitenabschluss (25, 26) geformt ist, derart, dass es in korrespondierende Längsnuten (27, 28) in der Ausnehmung (18) des jeweiligen Längsprofils (3) manuell eindrückbar ist.

5. Spiegelschrank nach einem der Ansprüche 1 bis 4, **dadurch gekennzeichnet, dass**
das jeweilige Blendenelement (21) beim Längsprofil (3) des Rahmens (2) direkt an der Rückwand (4) des Spiegelschranks anschliesst.

6. Spiegelschrank nach Anspruch 5, **dadurch gekennzeichnet, dass** ein jeweiliges Leuchtelement (19) länglich ausgebildet ist und aus aneinandergereihten LED-Lampen (22, 23) besteht, wobei es in das jeweilige Längsprofil (3) des Rahmens eingelegt ist.

7. Spiegelschrank nach einem der Ansprüche 1 bis 6, **dadurch gekennzeichnet, dass**
die Lichtstärke und/oder die Farben der Beleuchtungseinrichtung (20) einstellbar sind.

8. Spiegelschrank nach einem der Ansprüche 1 bis 7, **dadurch gekennzeichnet, dass**
die Beleuchtungseinrichtung (20) beim Öffnen bzw. Schliessen des Schranks selbsttätig ein- bzw. ausschaltbar ist.

## Claims

1. A mirror cabinet, in particular for a bathroom, comprising a frame (2) formed from longitudinal profiles, the frame is provided with side walls (5, 6), a lower and an upper wall (7, 8), and with a rear wall (4), and with or without at least one storage shelf (14, 15), wherein the interior (13) of the at least one side wall (5, 6), the lower, the upper wall (7, 8), of the frame (2), in the rear wall (4), and/or at the storage shelf (14, 15) is provided with a lighting device (20) with one or more lighting elements (19), which is installed as indirect lighting, wherein the lighting device (20) with the at least one lighting element (19) has at least one attached panel element (21), which is preferably made of a translucent material, such as milky plastic or the like, **characterized in that**
the respective panel element (21) with its outer visible surface (21') is arranged flush with the inner lying outer surface of the respective longitudinal profile (3) of the frame, wherein the respective longitudinal profile (3) is provided with at least one chamber (16, 17) which is elongated in cross section when viewed in cross section.

2. Mirror cabinet according to claim 1, **characterized in that**
the lighting device (20) is installed inside the side-, top-, and/or bottom wall (5 or 6) of the frame (2) along one or more partial areas.

3. Mirror cabinet according to claim 1 or 2, **characterized in that**
the lighting elements (19) are each arranged in a recess (18) directly behind a transverse web (29) in the elongated chamber (17) of the longitudinal profile (3).

4. Mirror cabinet according to one of the claims 1 to 3, **characterized in that**
the respective panel element (21) is formed on both sides with each a snap-in side closure (25, 26) such that it can be manually pressed into corresponding longitudinal grooves (27, 28) in the recess (18) of the respective longitudinal profile (3).

5. Mirror cabinet according to one of the claims 1 to 4, **characterized in that**
the respective panel element (21) is directly connected to the rear wall (4) of the mirror cabinet at the longitudinal profile (3) of the frame (2).

6. Mirror cabinet according to claim 5, **characterized in that**
each lighting element (19) is elongated and consists of LED lamps (22, 23) arranged in a row, wherein it is inserted into the respective longitudinal profile (3) of the frame.

7. Mirror cabinet according to one of the claims 1 to 6, **characterized in that**
the light intensity and/or the colors of the lighting device (20) are adjustable.

8. Mirror cabinet according to one of the claims 1 to 7, **characterized in that**
the lighting device (20) can be automatically switched on or off when the cabinet is opened or closed.

## Revendications

1. Armoire miroir, en particulier pour une salle de bains, comprenant un cadre (2) formé de longerons ayant des parois (5, 6) latérales, une paroi (7) inférieure et une paroi (8) supérieure et pourvue d'une paroi (4) arrière ainsi que d'au moins une tablette (14, 15) de dépôt ou sans tablette de dépôt, dans lequel l'espace (13) intérieur est, à la au moins une paroi (5, 6) latérale, la paroi (7, 8) inférieure et supérieure du cadre (2), dans la paroi (4) arrière et/ou à la tablette (14, 15) de dépôt, pourvue d'un dispositif (20) d'éclairage ayant un ou plusieurs éléments (19) d'éclairage, qui est inséré sous la forme d'un éclairage indirect, dans lequel le dispositif (20) d'éclairage ayant le au moins un élément (19) d'éclairage à un élément (21) fixé de diaphragme, qui est de préférence en un matériau transparent comme de la matière plastique laiteuse ou analogue, **caractérisée en ce que** l'élément (21) respectif de diaphragme est, par sa surface (21') visible extérieure, à affleurement avec la surface extérieure se trouvant vers l'intérieur du longeron (3) respectif du cadre, dans lequel le longeron (3) respectif est pourvu en section transversale d'au moins respectivement une chambre (16, 17) oblongue en section transversale.

2. Armoire miroir suivant la revendication 1, **caractérisée en ce que**
le dispositif (20) d'éclairage est inséré à l'intérieur le long d'une ou de plusieurs zones partielles aux parois latérales, à la partie (5) supérieure et/ou à la partie (6) inférieure du cadre (2).

3. Armoire miroir suivant la revendication 1 ou 2,
**caractérisée en ce que**
les éléments (19) d'éclairage sont disposés respectivement dans un évidement (18) directement derrière une traverse (29) à la chambre (17) oblongue du longeron (3).

4. Armoire miroir suivant l'une des revendications 1 à 3,
**caractérisée en ce que**
l'élément (21) respectif de diaphragme est formé sur ses deux faces en ayant respectivement une fermeture (25, 26) latérale s'encliquetant, de manière à ce qu'il puisse être enfoncé manuellement dans des rainures (27, 28) longitudinales correspondantes dans l'évidement (18) du longeron (3) respectif.

5. Armoire miroir suivant l'une des revendications 1 à 4,
**caractérisée en ce que**
l'élément (21) respectif de diaphragme au longeron (3) du cadre (2) se raccorde directement à la paroi (4) arrière de l'armoire miroir.

6. Armoire miroir suivant la revendication 5,
**caractérisée en ce qu'**
un élément (19) respectif d'éclairage est formé de manière oblongue et est constitué de lampes (22, 23) DEL disposées les unes à côté des autres, dans lequel il est inséré dans le longeron (3) respectif du cadre.

7. Armoire miroir suivant l'une des revendications 1 à 6,
**caractérisée en ce que**
l'intensité lumineuse et/ou les couleurs du dispositif (20) d'éclairage sont réglables.

8. Armoire miroir suivant l'une des revendications 1 à 7,
**caractérisée en ce que**
le dispositif (20) d'éclairage peut être branché et débranché automatiquement lors de l'ouverture ou de la fermeture de l'armoire.
